# EUROPÄISCHE PATENTSCHRIFT

(11) **EP 0 546 361 B1**
(45) Veröffentlichungstag und Bekanntmachung des Hinweises auf die Patenterteilung: **06.09.1995**
(21) Anmeldenummer: 92119783.6
(22) Anmeldetag: 20.11.1992
(51) Int. Cl.: F04D 29/32

(54) **Axiallüfter**
Axial fan
Ventilateur axial

(30) Priorität: 12.12.1991 DE 4140987
(43) Veröffentlichungstag der Anmeldung: 16.06.1993
(73) Patentinhaber: Behr GmbH & Co., D-70469 Stuttgart (DE)
(72) Erfinder: Hauser, Kurt, Dipl.-Ing., W-7000 Stuttgart 30 (DE)
(74) Vertreter: Wilhelm & Dauster Patentanwälte European Patent Attorneys

(56) Entgegenhaltungen:
- WO-A-91/02165
- DE-A- 3 832 026
- DE-U- 8 903 903
- US-A- 1 417 486
- PATENT ABSTRACTS OF JAPAN vol. 14, no. 235 (M-975)(4178) 18. Mai 1990, & JP-A-26 1 399 (CALSONIC)

## Beschreibung

Die Erfindung betrifft einen Axiallüfter, insbesondere für Kühler von Kraftfahrzeugmotoren, mit einem Laufrad mit mehreren asymmetrisch angeordneten Lüfterschaufeln.

Es ist bekannt, daß Axiallüfter der eingangs genannten Art Drehklangspitzen aufweisen, die durch das Zusammenwirken der rotierenden Lüfterschaufeln mit an der Zu- und/oder Abströmseite angeordneten, als Störkörper wirkenden Streben zur Lagerung der Nabe oder Riemenscheiben hervorgerufen werden. Es ist bekannt (R.C. Mellin und G. Sovran, Journal of Basic Engineering, März 1970, S. 143 bis 154), daß man diesen Drehklang durch eine asymmetrische Anordnung, d.h. durch eine ungleiche Verteilung der Schaufelblätter über den Umfang vermeiden kann. Ein Nachteil einer solchen unsymmetrichen Schaufelteilung ist es, daß die Anzahl der Schaufeln verringert werden muß (z.B. auf sieben anstelle von neun Schaufeln), wenn eine Schaufelüberdeckung vermieden werden soll. Die Luft- bzw. Kühlleistung wird dadurch deutlich verschlechtert.

Es ist zwar auch ein Laufrad für einen Axiallüfter bekannt (DE 38 32 026 A1), bei dem man subjektiv störende Geräusche dadurch vermieden hat, daß zwischen zwei einander benachbarten Flügeln gleicher Gestalt ein Flügel mit einer von dieser abweichenden Gestalt angeordnet wird. Ein Beispiel sieht dabei drei Schaufelgruppen mit jeweils drei unter einem Winkel von 120° zueinander versetzten Schaufeln gleicher Gestalt vor, deren einzelne Schaufeln jeweils in Umfangsrichtung nebeneinander so angeordnet sind, daß sie auf dem Umfang der Nabe in etwa gleichmäßig verteilt sind. Der jeweilige Schaufelfuß allerdings besitzt jeweils eine unterschiedliche Länge in Umfangsrichtung. Es hat sich gezeigt, daß man mit einer solchen Laufradausbildung die Frequenz des Drehganges zwar erniedrigen, den Drehklang selbst aber nicht beseitigen kann.

Der vorliegenden Erfindung liegt daher die Aufgabe zugrunde, einen Axiallüfter der eingangs genannten Art so auszubilden, daß durch asymmetrische Teilung der bekannte Effekt der Beseitigung des Drehklanges erreichbar ist, ohne daß jedoch die Kühlleistung verringert zu werden braucht.

Zur Lösung dieser Aufgabe wird bei einem Axiallüfter der eingangs genannten Art vorgesehen, daß die asymmetrische Schaufelanordnung mit ungleicher Teilung nur in einem äußeren Radialbereich der Schaufeln vorgesehen ist, während in dem an die Nabe anschließenden inneren Radialbereich, der eine Breite von etwa einem Drittel der radialen Länge der Schaufeln besitzt, eine radialsymmetrische Schaufelanordnung mit gleicher Teilung und gleicher Schaufelausbildung vorliegt. Diese Ausgestaltung geht dabei von der Erkenntnis aus, daß es ausreichend ist, die asymmetrische Ausgestaltung auf den äußeren Bereich des Laufwerkes zu verlegen und sie nach den an sich bekannten Kriterien zu gestalten, im inneren Radialbereich aber die Ausgestaltung so zu belassen, wie bei radialsymmetrisch aufgebauten Laufrädern üblicher Bauart der Fall ist, bei der alle Schaufeln gleichmäßig auf dem Umfang verteilt und auch gleich ausgebildet sind.

Durch diese Maßnahme braucht die Anzahl der einzusetzenden Schaufeln nicht verringert zu werden, so daß die Kühlleistung hoch bleiben kann. Dennoch reicht überraschenderweise die asymmetrische Ausgestaltung nur im äußeren Radialbereich aus, um den unerwünschten Drehklang zu unterbinden.

Nach den Merkmalen des Anspruches 2 ergibt sich eine vorteilhalfte Weiterbildung der Erfindung dann, wenn der Winkelabstand der Mitte der äußersten Schaufelenden zu der Mitte von benachbarten Schaufeln jeweils unterschiedlich ist. Die Teilung im äußeren Bereich ändert sich durch diese Ausgestaltung von Schaufel zu Schaufel. Nach den Merkmalen des Anspruches 3 können die Schaufeln im äußeren Bereich jeweils unterschiedlich ausgebildet sein, so daß in diesem äußeren Radialbereich auch die Schaufelform von Schaufel zu Schaufel unterschiedlich ist. Es hat sich gezeigt, daß durch diese Maßnahmen in besonders vorteilhafter Weise der unerwünschte Drehklang beseitigt werden kann.

In Weiterbildung der Erfindung wird bei einem Axiallüfter mit unterschiedlich gekrümmten Schaufeln jeweils ein Paar von entgegen der Laufrichtung gekrümmten Schaufeln mit einem Paar abwechselnd angeordnet, das in der Laufrichtung gekrümmte Schaufeln aufweist. Nach Anspruch 5 kann in Weiterbildung zwischen zwei entgegengesetzt zueinander gekrümmten Schaufelpaaren eine ausschließlich radial verlaufende Schaufel angeordnet sein, wie dies im Anspruch 5 zum Ausdruck kommt und schließlich ist es nach den Merkmalen des Anspruches 6, z.B. bei einem Laufrad mit vier gekrümmten Schaufelpaaren und mit einer radial verlaufenden Schaufel, vorteilhaft, die Mittelebene der radial verlaufenden Schaufel im wesentlichen als eine Symmetrieebene für die gesamte Schaufelanordnung und -ausbildung im äußeren Radialbereich auszubilden. Diese im Anspruch 6 umrissenen Merkmale bringen den Vorteil mit sich, daß das Laufrad keine Unwuchten aufweist.

Die Erfindung ist in der Zeichnung anhand eines Ausführungsbeispieles dargestellt. Das einzige Ausführungsbeispiel zeigt dabei ein Laufrad für einen Axiallüfter in der Durchströmrichtung gesehen.

Dieses Laufrad (1) besteht aus einer zentralen Nabe (2) und einem diese Nabe konzentrisch umgebenden Außenring (3), und es erstrecken sich zwischen Außenring (3) und Nabe (2) neun Lüfterschaufeln (4 bis 12). Alle diese Lüfterschaufeln (4 bis 12) besitzen einen identisch ausgebildeten Schaufelfuß (13), der jeweils bis zu der strichpunktiert gezeigten Kreislinie (14) verläuft. Der äußere Umfang der Nabe (2) und diese Kreislinie (14) grenzen dabei einen inneren Radialbereich (15) ab, der einen Ring mit der Breite Bᵢ bildet. Diese Breite Bᵢ entspricht etwa einem Drittel der Länge l der Schaufeln (4 bis 12), wobei diese Länge l radial zwischen dem Umfang der Nabe (2) und dem inneren Umfang (3a) des Außenringes (3) gemessen ist. In dem Bereich zwischen dem inneren Umfang (3a) des Außenringes (3) und der strichpunktierten Kreislinie (14) wird daher ein äußerer Radialbereich (16) des Laufrades (1) gebildet, der ebenfalls in der Draufsicht einen Ring bildet, dessen Breite Bₐ beträgt.

Alle Schaufelfüße (13) der Schaufeln (4 bis 12), die wie bereits erwähnt untereinander identisch sind, sind gleichmäßig auf dem Umfang der Nabe (2) verteilt angeordnet, so daß bei dem gezeigten Ausführungsbeispiel mit neun Schaufeln (4 bis 12) jeder gleiche Punkt des Schaufelfußes an der Nabenoberfläche, z.B. also auch die jeweils angedeutete Mitte der Schaufeln (4 bis 12) von dem zugeordneten benachbarten Punkt bzw. von der benachbarten Mitte der angrenzenden Schaufel um einen Winkelabstand zueinander versetzt sind, der sich aus jeweils dem gleichen Winkel α von 40° ergibt. In dem radial inneren Bereich (15), der an die Nabe (2) angrenzt, ist daher die Ausgestaltung der Schaufeln ausgelegt wie bei einem radialsymmetrisch aufgebauten Lüfterrad.

Im äußeren Radialbereich (16) dagegen weicht sowohl die Form der einzelnen Schaufeln (4 bis 12) als auch deren Teilung gegenüber dem Außenring (3) voneinander ab. Beim Ausführungsbeispiel ist allerdings die Ausgestaltung so vorgenommen worden, daß in dem äußeren Radialbereich (16) eine Anordnung und Ausbildung der Schaufeln (4 bis 12) vorgenommen ist, die symmetrisch zu der Ebene S ist, welche mit der Mittelachse und der Mittelebene durch die Schaufel (4) zusammenfällt, die ausschließlich radial verläuft. Die in der Drehrichtung (17) an die radial verlaufende Schaufel (4) angrenzende Schaufel (5) ist entgegen der Drehrichtung (17) sichelförmig nach hinten gekrümmt. Entsprechend ist die zu ihr symmetrische Schaufel (12) sichelförmig in der Drehrichtung (17) nach vorne gekrümmt. Der die Schaufel (5) in der Drehrichtung (17) angrenzende Schaufel (6) ist ebenfalls noch entgegen der Drehrichtung (17) gekrümmt. Die Krümmung ist allerdings wesentlich flacher als jene der Schaufel (5). Entsprechend ist auch die Krümmung der Schaufel (11), die symmetrisch zu der Schaufel (6) ist, und in der Drehrichtung verläuft, schwächer als die Krümmung der Schaufel (12).

Die an die Schaufel (6) in der Drehrichtung angrenzende Schaufel (7) ist in der Drehrichtung sichelförmig gekrümmt, und zwar mehr als die ihr in der Drehrichtung benachbarte Schaufel (8). Symmetrisch zu den Schaufeln (7 und 8) sind wieder die Schaufeln (9 und 10) ausgebildet, die daher entgegen der Drehrichtung sichelförmig gekrümmt sind, wobei die Rückwärtskrümmung der Schaufel (9) wieder kleiner ist als jene der Schaufel (10).

Diese Ausgestaltung führt dazu, daß der Winkelabstand zwischen den Enden der Schaufeln (4 bis 12), beim Ausführungsbeispiel gemessen am inneren Umfang (3a) des Außenringes (3) unterschiedlich ist, und zwar von Schaufel zu Schaufel. So beträgt der Winkelabstand (20) zwischen der Mitte (4a) der Schaufel (4) und der Mitte (5a) der benachbarten Schaufel (5) beim Ausführungsbeispiel 32,3°, während der Abstand (21) zwischen der Mitte (5a) der Schaufel (5) und der Mitte (6a) der in Drehrichtung benachbarten Schaufel (6) 44,4° beträgt. Der Abstand (22) zwischen der Mitte (6a) der Schaufel (6) und der ihr in der Drehrichtung benachbarten Schaufel (7) beträgt 51,1° und es folgt dann zwischen der Mitte (7a) der Schaufel (7) und er Mitte (8a) der Schaufel (8) ein Winkelabstand (23) von 37°. Die Mitten (8a bzw. 9a) der Schaufeln (8 und 9) liegen um einen Winkelabstand (24) von 30,6° auseinander und es folgt dann zwischen den Mitten der Schaufeln (9 und 10) wieder ein Winkelabstand (23') von 37°. Der Winkelabstand (22') zwischen der Mitte (10a) der Schaufel (10) und der Mitte (11a) der ihr in der Drehrichtung benachbarten Schaufel (11) ist nun allerdings nicht exakt dem Abstand (22) entsprechend gewählt, sondern nur mit 50,9° und der Abstand (21') beträgt auch nicht exakt das gleiche wie der Abstand (21), sondern ist etwas größer mit 44,7° gewählt. Auch der Abstand (20') beträgt nur 32,1° im Gegensatz zu 32,3° des Abstandes (20). Trotzdem bleibt die Ebene S im wesentlichen die Symmetrieebene für das Laufrad (1), das dadurch auch keine Unwuchten aufweist und neben einer grossen Luftleistung auch so ausgelegt ist, daß ein störender Drehklang vermieden wird.

Selbstverständlich können die Winkelabstände (20 bis 24, 20' bis 23') auch variiert werden. Der symmetrische Aufbau ist auch nicht in jedem Fall notwendig. Maßgebend ist, daß eine vollkommen symmetrische Anordnung und Ausbildung der Schaufelfüße (13) gewählt wird und die asymmetrische Anordnung zum Zweck der Unterbindung des Drehklanges, die an sich bekannt ist, nur in dem äußeren Radialbereich (16) hereingelegt wird.

## Patentansprüche

1. Axiallüfter, insbesondere für Kühler von Kraftfahrzeugmotoren, mit einem Laufrad (1) mit einer Nabe (2) und mit mehreren asymmetrisch angeordneten Lüfterschaufeln (4 bis 12), dadurch gekennzeichnet, daß die asymmetrische Schaufelanordnung mit ungleicher Teilung nur in einem äußeren Radialbereich (16) der Schaufeln (4 bis 12) vorgesehen ist, während in dem an die Nabe (2) anschließenden inneren Radialbereich (15), der eine Breite Bᵢ von etwa einem Drittel der radialen Länge 1 der Schaufeln (4 bis 12) aufweist, eine radialsymmetrische Schaufelanordnung mit gleicher Teilung und gleicher Schaufelausbildung vorliegt.

2. Axiallüfter nach den Ansprüchen 1 und 2, dadurch gekennzeichnet, daß der Winkelabstand (20 bis 24) der Mitten (4a bis 12a) der äußersten Schaufelenden zu der Mitte von benachbarten Schaufeln jeweils unterschiedlich ist.

3. Axiallüfter nach einem der Ansprüche 1 bis 3, dadurch gekennzeichnet, daß die Schaufeln im äußeren Radialbereich (16) jeweils unterschiedlich ausgebildet sind.

4. Axiallüfter nach Anspruch 4, dadurch gekennzeichnet, daß jeweils ein Paar von entgegen der Laufrichtung (17) gekrümmten Schaufeln (5, 6) mit einem Paar in der Laufrichtung (17) gekrümmter Schaufeln (7, 8) abwechseln.

5. Axiallüfter nach Anspruch 5, dadurch gekennzeichnet, daß zwischen zwei entgegengesetzt zueinander gekrümmten Schaufelpaaren (5, 6, bzw. 11, 12) eine ausschließlich radial verlaufende Schaufel (4) angeordnet ist.

6. Axiallüfter nach Anspruch 6, dadurch gekennzeichnet, daß die Mittelebene S der radial verlaufenden Schaufel (4) im wesentlichen eine Symmetrieebene für die Schaufelanordnung und -ausbildung im äußeren Radialbereich (16) bildet.

7. Axiallüfter nach Anspruch 1 oder einem der übrigen Ansprüche, dadurch gekennzeichnet, daß die äußeren Enden der Lüfterschaufeln (4 bis 12) an einem mitumlaufenden Außenring (3) befestigt sind.

## Claims

1. Axial fan, especially for motor vehicle radiators, having an impeller (1) with a hub (2) and several asymmetrically arranged fan blades (4 to 12),
**wherein** the asymmetric unequal-pitch blade arrangement is encountered only in an outer radial area (16) of the blades (4 to 12), while in the inner radial area (15), located adjacent the hub (12) and having a width Bᵢ equal to approximately one third of the radial length 1 of the blades (4 to 12), the blade arrangement is radially symmetrical, with equal pitch and equal configuration of the blades.

2. Axial fan according to claims 1 and 2, wherein the angular spacing (20 to 24) between the centres (4a to 12a) of the outermost blade ends and the centre of the respective neighbouring blades is different in each case.

3. Axial fan according to any of claims 1 to 3, wherein the radially outer area (16) of each of the blades exhibits a different configuration.

4. Axial fan according to claim 4, wherein pairs of blades (5, 6), curved in opposite direction to the sense of rotation (17) are arranged alternatingly with pairs of blades (7, 8) that are curved in the sense of rotation (17).

5. Axial fan according to claim 5, wherein a blade (4), that extends exclusively in radial direction, is arranged between two oppositely curved blade pairs (5,6; 11,12).

6. Axial fan according to claim 6, wherein the centre plane S of the radially extending blade (4) constitutes substantially a plane of symmetry for the blade arrangement and blade configuration in the outer radial area (16).

7. Axial fan according to claim 1 or any of the other claims, wherein the outer ends of the fan blades (4 to 12) are fixed on an outer ring that revolves together with them.

## Revendications

1. Ventilateur axial, notamment pour radiateurs de moteurs de véhicules automobiles, comprenant un rotor (1) comportant un moyeu (2) et plusieurs pales de ventilateur (4 à 12) disposées asymétriquement, caractérisé en ce que la disposition asymétrique des pales, avec pas irrégulier, n'est prévue que dans une région radiale extérieure (16) des pales (4 à 12) tandis que, dans la région radiale intérieure (15) adjacente au moyeu (2), qui possède une largeur Bᵢ d'environ un tiers de la longueur radiale (1) des pales (4 à 12), est prévue une disposition des pales à symétrie radiale, et avec un pas identique et avec la même conformation des pales.

2. Ventilateur axial selon les revendications 1 et 2, caractérisé en ce que l'écartement angulaire (20 à 24) des milieux (4a à 12a) des extrémités extrêmes extérieures des pales par rapport au milieu des pales adjacentes est différent dans chaque cas.

3. Ventilateur axial selon une des revendications 1 à 3, caractérisé en ce que, dans la région radiale extérieure (16), les pales sont toutes de forme différente.

4. Ventilateur axial selon la revendication 3, caractérisé en ce qu'une paire de pales (5, 6) incurvées en sens inverse du sens de la rotation (17) alterne avec une paire de pales (7, 8) incurvées dans le sens de la rotation (17).

5. Ventilateur axial selon la revendication 4, caractérisé en ce qu'entre deux paires de pales (5, 6 et 11, 12 respectivement) incurvées en sens inverse l'une de l'autre, est disposée une pale (4) d'orientation exclusivement radiale.

6. Ventilateur axial selon la revendication 5, caractérisé en ce que le plan médian (S) de la paie (4) d'orientation radiale forme sensiblement un plan de symétrie pour la disposition et la configuration des pales dans la région radiale extérieure (16).

7. Ventilateur axial selon la revendication 1 ou une des autres revendications, caractérisé en ce que les extrémités extérieures des pales (4 à 12) du ventilateur sont fixées à un anneau extérieur (3) qui tourne avec les pales.
